# FASCICULE DE BREVET EUROPEEN

(11) **EP 2 327 638 B1**
(45) Date de publication et mention de la délivrance du brevet: **19.09.2012**
(21) Numéro de dépôt: 09306161.2
(22) Date de dépôt: 30.11.2009
(51) Int. Cl.: B65D 81/32, A61J 1/20

(54) **Dispositif de conditionnement de deux produits à mélanger, et de distribution du mélange de ces produits**
Vorrichtung zum Verpacken von zwei Produkten zum Vermischen und Verteilung des Gemischs aus diesen Produkten
Device for packaging two products to be mixed and for distributing the mix of these two products

(43) Date de publication de la demande: 01.06.2011
(73) Titulaire: Only for Children Pharmaceuticals, 75005 Paris (FR)
(72) Inventeur: Grek, Vincent, 75005 Paris (FR); Leva, Julien, 75005 Paris (FR); Habert-Ortoli, Estelle, 75003 Paris (FR)
(74) Mandataire: Maureau, Philippe

(56) Documents cités:
- FR-A1- 2 294 937
- FR-A2- 2 344 466
- US-A1- 2002 087 141

## Description

La présente invention concerne, de façon générale, un dispositif de conditionnement de deux produits à mélanger, dont au moins un produit liquide, et de distribution du mélange de ces produits. A titre d'application particulière, mais non limitative, cette invention a pour objet un dispositif combiné destiné à la préparation extemporanée de médicaments à l'état liquide, et au prélèvement sécurisé des préparations liquides ainsi réalisées. La problématique à la base de l'invention est exposée ci-dessous en se référant à cette application particulière.

La prise orale de médicaments sous forme de comprimés à l'état solide est souvent difficile pour les enfants et pour des personnes âgées, ceci pour des raisons de palatabilité notamment, les comprimés étant souvent trop gros. De plus, les doses à prescrire ne sont pas uniformes, et les comprimés actuels ne permettent pas une adaptation personnalisée des doses.

Ainsi, les formes liquides des médicaments permettent d'améliorer la palatabilité et de personnaliser les doses, en fonction de l'âge et du poids des patients notamment. Cependant, du point de vue industriel, les formes liquides sont assez compliquées à mettre en oeuvre, ceci principalement pour des raisons de stabilité du principe actif dans le liquide.

Ces difficultés justifient l'intérêt des préparations liquides dites extemporanées. Celles-ci consistent en un mélange de deux composants, tels que le mélange d'une poudre avec un liquide ou le mélange d'un liquide avec un autre liquide, afin de préparer un médicament liquide reconstitué qui pourra être une suspension ou une solution, ledit médicament pouvant être pris dans un délai plus ou moins long après sa reconstitution. La présente invention se situe dans le domaine de la préparation extemporanée de tels médicaments liquides.

Diverses propositions ont été déjà faites, pour la réalisation de ces préparations extemporanées. A titre d'exemples, on peut ici citer les brevets français N^{os} 1233412, 1486502, 1508658, 2190094, 2238644, 2427960 et 2628075.

Dans ces brevets, le mélange est réalisé grâce à une action volontaire de l'utilisateur, et on ne parvient pas à éliminer les inconvénients des préparations extemporanées traditionnelles : risque de contamination pour les produits stériles, risque de perte d'une partie des composants, risque de n'utiliser qu'un seul composant et, d'une façon générale, difficultés de mise en oeuvre ou d'exploitation de la méthode à suivre pour réaliser correctement le mélange.

Il a également été proposé des ensembles de conditionnement et de distribution, qui permettent de réaliser le mélange extemporané des composants par un mouvement de vissage ou de dévissage. D'une manière générale, le principe de ces dispositifs repose sur la présence d'un opercule fermant un premier flacon, opercule que l'on repousse en vissant ce flacon sur l'ouverture d'un autre flacon, ce qui établit alors une communication entre les deux flacons et permet le mélange de leurs contenus respectifs. Selon les cas, l'opercule est libre ou solidaire du premier flacon par l'intermédiaire d'une charnière. A titre d'exemples de tels ensembles, peuvent être ici cités les brevets français N^{os} 2478607 et 2506726, ou encore le document N°US 2002/087141.

Ce dernier type de réalisation reste assez délicat à manipuler, et il comporte des risques de fuite des produits lors de l'amenée d'un flacon sur l'autre, ainsi qu'au moment de la distribution du mélange réalisé. De plus, il est limité, dans ses applications, au mélange de produits liquides entre eux.

Par le brevet français N° 2294937, on connaît un dispositif de conditionnement de deux produits à mélanger, sous la forme d'un flacon à deux compartiments, l'un des compartiments étant constitué par un bouchon qui contient un second produit, à mélanger avec un premier produit contenu dans le corps du flacon, le fond de ce corps étant fermé. Après réalisation du mélange, celui-ci peut seulement être prélevé en retirant le bouchon ou en perçant ce bouchon.

Le brevet français N° 2344466 divulgue une réalisation analogue à celle du document précédent, avec un récipient à fond fermé, le prélèvement du mélange étant réalisé en perçant la paroi du récipient à l'aide d'une seringue, cette paroi étant réalisée en un matériau souple.

La présente invention vise à remédier à l'ensemble des inconvénients précédemment exposés. Elle a donc pour objectif de fournir un dispositif pour la préparation extemporanée de médicaments ou de compléments alimentaires ou analogues, sous la forme d'un ensemble de conditionnement, qui satisfasse ou mieux les exigences suivantes :
- Simplification des manipulations nécessaires pour effectuer le mélange convenable des composants, sans mise en contact cutané, oral ou respiratoire ;
- Si cela est souhaité, prélèvement sécurisé du mélange préparé, avec élimination du risque de fuite et précision du dosage ;
- Compatibilité avec toutes préparations extemporanées : mélange d'un liquide avec un autre liquide, de type aqueux ou huileux ou gel, ou d'un liquide avec un solide pouvant lui-même se présenter sous toute forme (poudre, granules, tablette, nanoparticules...) ;
tout en restant d'une conception simple et économique, permettant sa fabrication industrielle aisée et son intégration à une chaîne logistique.

A cet effet, l'invention a pour objet un dispositif de conditionnement de deux produits à mélanger, dont au moins un produit liquide, et de distribution du mélange de ces produits, le dispositif comportant un bouchon qui contient un second produit, à mélanger avec un premier produit, ce dispositif étant essentiellement caractérisé par le fait qu'il comprend un flacon ayant deux extrémités ouvertes, le flacon comportant un corps central recevant le premier produit, une extrémité avec un orifice recevant le bouchon qui contient le second produit, et une autre extrémité opposée à la précédente avec un orifice recevant une capsule amovible et prévu pour le prélèvement du mélange après retrait de la capsule.

Ainsi, le dispositif de l'invention se présente comme un flacon ou une petite bouteille à deux orifices, dont l'un reçoit un bouchon conçu pour contenir le produit liquide ou solide à mélanger au produit liquide contenu dans le corps du flacon, ou inversement tandis que l'autre orifice est prévu pour la distribution du mélange obtenu à l'intérieur du flacon. Le flacon est ainsi unique, et le dispositif peut s'utiliser comme suit : le bouchon situé à une extrémité du flacon est d'abord actionné, de manière à libérer le produit qu'il contient et à permettre ainsi le mélange de ce produit avec l'autre produit contenu dans le corps du flacon ; ensuite, le flacon est retourné, et la capsule située à son autre extrémité est retirée, pour prélever une quantité appropriée du médicament ou autre produit reconstitué.

Dans une forme de réalisation préférée du dispositif de l'invention, le bouchon prévu à la première extrémité du flacon est muni d'une cavité centrale engagée dans l'ouverture de cette extrémité et contenant initialement le second produit, ledit bouchon portant une pièce déplaçable axialement et apte, lorsqu'elle est enfoncée, à ouvrir le fond de la cavité pour libérer le second produit. Avantageusement, le bouchon est équipé d'une languette d'inviolabilité, dont la présence maintient ladite pièce éloignée du fond de la cavité, et dont le retrait autorise l'enfoncement de cette pièce en vue de l'ouverture du fond de la cavité pour libérer le second produit. Ce bouchon peut être un bouchon vissé ou un bouchon encliqueté sur le flacon.

En ce qui concerne l'autre extrémité du flacon, recevant la capsule, cette extrémité peut porter aussi, ou former elle-même, un réducteur de section avec un orifice central de diamètre correspondant à celui d'une seringue doseuse utilisable pour le prélèvement du mélange de façon sécurisée et stérile, sans risque de fuite.

De toute façon, l'invention sera mieux comprise à l'aide de la description qui suit, en référence au dessin schématique annexé représentant, à titre d'exemple, une forme d'exécution de ce dispositif de conditionnement de deux produits à mélanger et de distribution du mélange de ces produits :
Figure 1 est une vue d'ensemble, extérieure, d'un dispositif conforme à la présente invention, avec indication d'une seringue doseuse utilisable avec ce dispositif ;
Figure 2 est une vue en coupe longitudinale du dispositif de la figure 1 ;
Figure 3 est une vue en coupe, à échelle agrandie, de l'extrémité de ce dispositif comportant le bouchon ;
Figure 4 à 8 sont des schémas illustrant l'utilisation du dispositif des figures précédentes.

Le dispositif, représenté au dessin et désigné globalement par le repère 1 se compose principalement d'un flacon 2 ouvert à ses deux extrémités, d'un bouchon 3 placé à une extrémité du flacon 2, et d'une capsule 4 montée à l'autre extrémité de ce flacon 2.

Le flacon 2 possède un corps central 5, de préférence réalisé dans une matière transparente. A une extrémité, le flacon 2 possède une première ouverture circulaire 6. Cette extrémité peut être munie d'un filetage 7 (dans le cas d'un bouchon 3 vissé). A son autre extrémité, également ouverte, le flacon 2 peut être muni d'un filetage extérieur 8 (dans le cas d'une capsule vissée).

En se référant plus particulièrement aux figures 2 et 3, le bouchon 3 possède une jupe extérieure 9, pourvue d'un filetage intérieur coopérant avec le filetage extérieur 7 du flacon 2. Le bouchon 3 possède aussi une partie centrale 10 en forme de pot, qui est engagée dans l'ouverture circulaire 6 du flacon 2 et qui délimite une cavité 11.

Une pièce 12, d'allure générale cylindrique, coiffe le bouchon 3 et s'engage aussi, par une partie centrale 13 saillante, dans la cavité 11 délimitée par la partie centrale 10 dudit bouchon 3. Un joint annulaire d'étanchéité 14 est inséré entre le sommet du bouchon 3 et la partie centrale 13 de la pièce 12.

Une languette d'inviolabilité 15 est prévue à la base de la pièce 12, autour de la zone inférieure de la jupe extérieure 9 du bouchon 3. La présence initiale de la languette d'inviolabilité 15 maintient la partie centrale 13 de la pièce 12 éloignée du fond 16 de la cavité 11.

Cette cavité 11 est prévue pour recevoir l'un des deux produits (liquide ou solide) à mélanger, tandis que le corps central 5 du flacon 3 est prévu pour recevoir l'autre produit (liquide ou solide). Comme on le comprend, les deux produits restent bien séparés l'un de l'autre, aussi longtemps que le fond 16 de la cavité 11 est en place.

A son autre extrémité, dans l'exemple illustré, le flacon 2 reçoit un réducteur de section 17, rapporté et soudé, qui délimite un orifice central 18 de forme circulaire. Le diamètre de l'orifice central 18 correspond à celui d'une seringue doseuse 19, connue en soi. La capsule 4 coiffe initialement le réducteur 17, sur lequel elle est montée (filetage 8).

Au moment de l'utilisation, la languette d'inviolabilité 15 est arrachée (figure 4) et la pièce 12, libérée axialement sur une certaine course, est enfoncée (figure 5) de manière à ouvrir le fond 16 de la cavité 11. Le produit contenu initialement dans cette cavité 11 tombe alors dans le corps central 5 du flacon 2, où il se mélange au produit déjà contenu dans ledit corps central 5. Le mélange des deux produits est rendu homogène en agitant le dispositif.

Ensuite, le dispositif est retourné et la capsule 4 est retirée, comme le montre la figure 6. La seringue doseuse 19 est alors introduite dans l'orifice 18, et utilisée pour prélever une quantité déterminée de la préparation extemporanée réalisée (figure 7). Après dosage, la seringue 19 est retirée (figure 8), et utilisée pour administrer le médicament. Enfin, la capsule 4 est remise en place, du moins si le dispositif n'est pas vide.

Le dispositif, précédemment décrit, est particulièrement bien adapté pour les préparations extemporanées de médicaments liquides à partir de deux produits liquides, ou d'un solide et d'un liquide, le terme « liquide » désignant aussi bien les produits aqueux que les produits huileux ou les gels. Il peut s'agir de préparations à usage oral ou à usage intraveineux. Ce dispositif, est aussi utilisable pour la préparation de compléments alimentaires, ou pour toutes autres préparations analogues, qui nécessitent le stockage séparé de deux produits dont au moins un liquide, puis le mélange de ces produits et la distribution, avec ou sans dosage précis, du mélange réalisé. Ainsi, l'utilisation avec une seringue doseuse et un réducteur de section adapté à une telle seringue n'est nullement obligatoire, et l'on peut tout aussi bien envisager que le deuxième extrémité du flacon ne comporte pas de réducteur de section et reçoive une tétine ou soit directement mise à la bouche pour boire ou avaler le contenu, toute forme de prélèvement de ce contenu étant envisageable.

Comme il va de soi, et comme se résulte de ce qui précède, l'invention ne se limite pas à la seule forme d'exécution de ce dispositif de conditionnement de deux produits à mélanger, et de distribution du mélange de ces produits, qui a été décrite ci-dessus, à titre d'exemple ; elle en embrasse, au contraire, toutes les variantes de réalisation et d'application respectant le même principe. C'est ainsi, notamment, que l'on ne s'éloignerait pas du cadre de l'invention par des modifications du détail des formes, et assemblages des composants du dispositif, par exemple en modifiant le volume du flacon, en remplaçant le bouchon vissé par un bouchon encliqueté ou par des aménagements tels que l'ajout ou la suppression de joints d'étanchéité entre ces composants ou encore par des accessoires, encore par des accessoires complémentaires, propres à faciliter l'utilisation du dispositif ; ainsi, il est envisageable d'adapter sur le bouchon ou le flacon lui-même une « étiquette intelligente », qui constitue une sorte d'alarme visuelle permettant de mesurer le temps passé depuis la mise en contact des deux liquides ou du liquide avec le solide.

## Revendications

1. Dispositif de conditionnement de deux produits à mélanger, dont au moins un produit liquide, et de distribution du mélange de ces produits, le dispositif comportant un bouchon (3) qui contient un second produit, à mélanger avec un premier produit, caractérisé en ce qu'il comprend un flacon (2) ayant deux extrémités ouvertes, le flacon (2) comportant un corps central (5) recevant le premier produit, une extrémité avec un orifice (6) recevant le bouchon (3) qui contient le second produit, et une autre extrémité opposée à la précédente avec un orifice (18) recevant une capsule (4) amovible et prévu pour le prélèvement du mélange après retrait de la capsule (4).

2. Dispositif selon la revendication 1, **caractérisé en ce que** le bouchon (3) prévu à la première extrémité du flacon (2) est muni d'une cavité centrale (11) engagée dans l'ouverture (6) de cette extrémité et contenant initialement le second produit, ledit bouchon (3) portant une pièce (12) déplaçable axialement et apte, lorsqu'elle est enfoncée, à ouvrir le fond (16) de la cavité (11) pour libérer le second produit.

3. Dispositif selon la revendication 2, **caractérisé en ce que** le bouchon (3) est équipé d'une languette d'inviolabilité (15), dont la présence maintient ladite pièce (12) éloignée du fond (16) de la cavité (11), et dont le retrait autorise l'enfoncement de cette pièce (12) en vue de l'ouverture du fond (16) de la cavité (11) pour libérer le second produit.

4. Dispositif selon l'une quelconque des revendications 1 à 3, **caractérisé en ce que** l'autre extrémité du flacon (2), recevant la capsule (4), porte aussi, ou forme elle-même, un réducteur de section (17) avec un orifice central (18) de diamètre correspondant à celui d'une seringue doseuse (19) utilisable pour le prélèvement du mélange.

5. Utilisation du dispositif selon l'une quelconque des revendications 1 à 4 pour la préparation extemporanée de médicaments liquides, ou pour la préparation de compléments alimentaires.

## Claims

1. Device for packaging two products to be mixed, at least one thereof being a liquid product, and for dispensing the mixture of these products, the device having a stopper (3) which contains a second product, to be mixed with a first product, **characterized in that** it comprises a bottle (2) having two open ends, the bottle (2) comprising a central body (5) receiving the first product, one end with an orifice (6) receiving the stopper (3) which contains the second product, and another end opposite the first with an orifice (18) receiving a removable cap (4) and provided for withdrawing the mixture after removal of the cap (4).

2. Device according to claim 1, **characterized in that** the stopper (3) provided at the first end of the bottle (2) is provided with a central cavity (11) engaged in the opening (6) of this end and initially containing the second product, said stopper (3) carrying a part (12) which can be moved axially and capable, when pressed down, of opening the bottom (16) of the cavity (11) to release the second product.

3. The device according to claim 2, **characterized in that** the stopper (3) is equipped with a tamperproof tab (15) whose presence holds said part (12) distant from the bottom (16) of the cavity (11), and whose removal allows this part (12) to be pressed down with a view to opening the bottom (16) of the cavity (11) to release the second product.

4. The device according to any of claims 1 to 3, **characterized in that** the other end of the bottle (2), receiving the cap (4) also carries, or itself forms, a section reducer (17) with a central orifice (18) having a diameter corresponding to the diameter of a dosing syringe (19) which can be used to withdraw the mixture.

5. Use of the device according to any of claims 1 to 4 for the extemporaneous preparation of liquid medicinal products, or for the preparation of food supplements.

## Patentansprüche

1. Vorrichtung zum Verpacken von zwei Produkten zum Vermischen, davon mindestens ein flüssiges Produkt, und zum Verteilen des Gemischs dieser Produkte, wobei die Vorrichtung einen Verschluss (3) aufweist, der ein zweites Produkt enthält, das mit dem ersten Produkt zu mischen ist, **dadurch gekennzeichnet, dass** sie einen Flakon (2) mit zwei offenen Enden umfasst, wobei der Flakon (2) einen zentralen Körper (5), der das erste Produkt aufnimmt, ein Ende mit einer Öffnung (6), die den Verschluss (3) aufnimmt, der das zweite Produkt enthält, und ein anderes, dem vorherigen Ende gegenüberliegendes Ende mit einer Öffnung (18) aufweist, die eine entfernbare Kapsel (4) aufnimmt und für die Entnahme des Gemischs nach Entfernen der Kapsel (4) vorgesehen ist.

2. Vorrichtung nach Anspruch 1, **dadurch gekennzeichnet, dass** der am ersten Ende des Flakons (2) vorgesehene Verschluss (3) mit einem zentralen Hohlraum (11) ausgestattet ist, der in die Öffnung (6) dieses Endes eingreift und anfänglich das zweite Produkt enthält, wobei der Verschluss (3) ein axial verschiebbares Teil (12) trägt und imstande ist, wenn es eingedrückt ist, den Boden (16) des Hohlraums (11) zu öffnen, um das zweite Produkt freizusetzen.

3. Vorrichtung nach Anspruch 2, **dadurch gekennzeichnet, dass** der Verschluss (3) mit einer Unverletzlichkeitszunge (15) ausgestattet ist, dessen Anwesenheit das Teil (12) vom Boden (16) des Hohlraums (11) entfernt hält, und deren Entfernung das Eindrücken dieses Teils (12) zwecks Öffnung des Bodens (16) des Hohlraums (11) erlaubt, um das zweite Produkt freizusetzen.

4. Vorrichtung nach einem der Ansprüche 1 bis 3, **dadurch gekennzeichnet, dass** das andere Ende des Flakons (2), das die Kapsel (4) aufnimmt, auch einen Querschnittreduzierer (17) mit einer zentralen Öffnung (18) trägt oder selbst bildet mit einem Durchmesser, der dem einer Dosierspritze (19) entspricht, die zur Entnahme des Gemischs verwendbar ist.

5. Verwendung der Vorrichtung nach einem der Ansprüche 1 bis 4 zur sofortigen Zubereitung von flüssigen Arzneimitteln oder zur Zubereitung von Nahrungsergänzungen.
